# FASCICULE DE BREVET EUROPEEN

(11) **EP 3 162 553 B1**
(45) Date de publication et mention de la délivrance du brevet: **28.02.2018**
(21) Numéro de dépôt: 16195702.2
(22) Date de dépôt: 26.10.2016
(51) Int. Cl.: B31F 1/00, B65D 51/20, B65D 3/26, B31B 50/25, B31B 105/00

(54) **EMBALLAGE EN CARTON ET SON PROCÉDÉ DE FABRICATION**
VERPACKUNG AS PAPPE UND VERFAHREN ZUR DEREN HERSTELLUNG
CARBOARD PACKAGE AND METHOD OF MAKING IT

(30) Priorité: 28.10.2015 FR 1560307
(43) Date de publication de la demande: 03.05.2017
(73) Titulaire: Sireix, Georges, 68400 Riedisheim (FR)
(72) Inventeur: Sireix, Georges, 68400 Riedisheim (FR)
(74) Mandataire: Rossi, Alexandra

(56) Documents cités:
- FR-A1- 2 716 408
- US-A- 6 138 899

## Description

### DOMAINE TECHNIQUE DE L'INVENTION

La présente invention concerne le domaine des emballages tubulaires, comprenant un corps tubulaire fait d'une ou plusieurs couches d'un matériau cartonné, c'est à dire un corps solide constitué d'une portion d'un cylindre, portion limitée par deux plans parallèles coupant les génératrices du cylindre, et comprenant un couvercle également constitué d'un matériau cartonné, ainsi qu'une membrane de sécurité, participant à l'étanchéité de l'emballage, assemblée au corps tubulaire de manière étanche. Ces emballages sont en particulier destinés à contenir des produits solides sous des formes divisées, telles que poudres, grains, granulés, fibres, chips, ou encore des produits sous forme liquide ou sous forme pâteuse. Les emballages tubulaires concernés sont aussi bien les emballages de section transversale circulaire que les emballages tubulaires de section non circulaire, par exemple des emballages de section rectangulaire ou ovale. Les emballages tubulaires concernés peuvent recevoir un fond en matériau cartonné, après remplissage, pour former la boîte définitive.

La présente invention concerne également un procédé de fabrication de tels emballages comprenant un corps tubulaire fait d'une ou plusieurs couches d'un matériau cartonné et une structure obturante formant un couvercle et une membrane de sécurité de l'emballage, par assemblage au corps tubulaire.

Le terme « emballage en carton » désigne usuellement des emballages dont 90 à 98% en poids sont constitués de matériaux cellulosiques. Ce type d'emballage comprend en général, en plus des couches de matériaux cellulosiques, des couches ou revêtements métalliques, tels que l'aluminium, ou synthétiques, associés aux matériaux cellulosiques pour former un matériau surfacique composite. Ces matériaux métalliques ou synthétiques constituent, selon une terminologie généralement acceptée dans la profession, un «matériau barrière », isolant le produit stocké à l'intérieur de l'emballage de l'environnement extérieur, par exemple pour éviter une oxydation, un dessèchement, ou vis-à-vis de polluants. Les couches ou revêtements synthétiques peuvent également jouer un rôle essentiel de scellage entre deux parties de l'emballage au cours de sa fabrication par exemple entre la paroi intérieure du corps tubulaire et le bord de la membrane de sécurité ; dans ce cas elles sont généralement qualifiées de « matériau barrière réactivable ».

### ETAT DE LA TECHNIQUE ANTERIEURE

Le brevet français publié sous le No FR 2 716 408, décrit la fabrication d'un emballage tubulaire du type ci-dessus. La structure obturante comprend un carton-couvercle constitué de matériau cellulosique et une membrane de sécurité en matériau cellulosique revêtu d'un matériau barrière. Ces deux pièces sont formées l'une après l'autre sous forme de cuvettes cylindriques par un poinçon de forme au travers d'une matrice extérieure et sont engagées dans une extrémité du corps tubulaire. Les parois latérales des deux pièces sont assemblées de manière étanche avec la paroi interne du corps tubulaire. Puis la paroi du corps tubulaire est prédécoupée selon une ligne périphérique située entre les zones d'assemblage respectives des deux pièces, de façon à permettre l'ouverture du carton-couvercle, c'est-à-dire de séparer le carton couvercle et la bande supérieure du corps tubulaire situé au-dessus de la ligne de découpe du reste du corps tubulaire et de la membrane de sécurité, et ceci sans arracher cette membrane de sécurité. L'opération de prédécoupe peut laisser subsister une ou plusieurs zones quasi ponctuelles non découpées, formant des points d'attache du couvercle, appelées aussi points d'inviolabilité car leur intégrité démontre que l'emballage n'a jamais été ouvert. L'extrémité du corps tubulaire qui accueille ladite structure obturante peut faire l'objet au moins d'un rabattage sur toute sa circonférence au moyen d'un outil d'ourlage formant un ourlé rond, ou une opération de finition générant un profil d'ourlé plus sophistiqué.

La demande de brevet français du déposant publiée sous le numéro FR 2 986 514 décrit un procédé de fabrication d'un emballage comprenant un corps tubulaire fait d'une ou plusieurs couches d'un matériau cartonné et une structure obturante complexe, assemblée au corps tubulaire de manière étanche. Ce procédé comprend
- l'assemblage préliminaire à plat de trois matériaux en feuilles ou bandes, à savoir un matériau cellulosique revêtu d'au moins un matériau barrière réactivable sur sa face orientée vers ladite membrane de sécurité, constituant le carton-couvercle, une pièce de laminage agencée entre le dit carton couvercle et une membrane de sécurité, de forme conjuguée à la forme de l'ouverture du corps tubulaire, constituée de papier, ou de papier revêtu, sur sa face orientée vers le dit carton-couvercle, d'un matériau ayant des propriétés de scellage vis-à-vis du dit carton-couvercle, et enfin un matériau formant la membrane de sécurité, constitué d'un papier revêtu d'au moins un matériau barrière réactivable et pelable sur sa face non orientée vers la pièce de laminage, ayant subi une prédécoupe générant une languette, rabattue sur la face de la membrane de sécurité venant en regard de la pièce de laminage, cet assemblage étant suivi d'une découpe en aplats formant des structures obturantes individuelles;
- l'introduction d'une telle structure obturante dans un outil de formage, de pose et de scellage, le chauffage et la mise en forme de cuvette de ladite structure obturante, l'introduction et le scellage de la cuvette dans le dit corps tubulaire au moyen du dit outil de formage, de pose et de scellage,
- la prédécoupe de la paroi latérale du corps tubulaire et de la membrane de sécurité selon une ligne périphérique située dans la partie verticale de la cuvette et au-dessus du point de naissance de la languette rabattue. Cette prédécoupe peut laisser subsister soit des points d'inviolabilité soit une zone plus étendue constituant une charnière lors des ouvertures de l'emballage par le consommateur;
- L'extrémité du corps tubulaire qui accueille la structure obturante peut faire l'objet d'un rabattage sur toute sa circonférence au moyen d'un outil d'ourlage formant un ourlé rond, ou une opération de finition générant un profil d'ourlé plus sophistiqué, par exemple un ourlé profilé à plat, ou un profil permettant le gerbage des emballages sur un point de vente.

Dans les emballages de l'état de la technique précités, normalement le carton-couvercle est maintenu avant sa première ouverture par 2 à 3 points d'attache. Il arrive que parfois le consommateur ait du mal à l'ouvrir en raison de la résistance des points d'attache, et qu'à la re-fermeture le carton-couvercle n'est pas suffisamment sécurisé pour assurer son maintien et une bonne étanchéité pour protéger le produit. Il peut arriver également que des variations de température et de pression atmosphérique créent une pression intérieure qui peut soulever le couvercle et de ce fait rendre la boîte moins étanche, d'où une dégradation du produit plus rapide. De plus, lorsque la boîte ouverte une première fois puis refermée est transportée, par exemple dans un sac à dos, le couvercle peut se séparer du corps tubulaire, d'où les conséquences ci-dessus. La présente invention a pour but de palier à ces inconvénients.

### EXPOSÉ DE L'INVENTION

Au regard des techniques et produits connus actuellement, l'invention propose des moyens pour améliorer la fiabilité de la fermeture du couvercle des emballages tubulaires en carton précités après la première ouverture de l'emballage par un consommateur. Elle vise cette fiabilité sur deux plans, à savoir
- améliorer sur le plan mécanique le maintien du couvercle en position fermée,
- fournir à l'utilisateur une indication qu'il peut percevoir via l'un de ses sens, tactile, auditif ou visuel, lui faisant ressentir qu'il vient de refermer correctement l'emballage. À cet effet l'invention propose, dans un procédé de fabrication d'un emballage en carton comprenant un corps tubulaire fait d'une ou plusieurs couches d'un matériau cartonné et une structure obturante assemblée au corps tubulaire de manière étanche, ladite structure obturante comprenant un carton-couvercle et une membrane de sécurité, ledit procédé comprenant
   - l'introduction de ladite structure obturante dans un outil de formage, de pose et de scellage, le chauffage et la mise en forme de ladite structure obturante sous forme d'une cuvette présentant une base et une paroi latérale parallèle à la paroi intérieure du corps tubulaire , et le scellage de la paroi latérale de la cuvette dans le dit corps tubulaire au moyen du dit outil de formage, de pose et de scellage,
   - la prédécoupe de la paroi latérale du corps tubulaire et de la membrane de sécurité selon au moins une partie d'une ligne périphérique située au-dessus de ladite base de ladite cuvette,
   - au moins un rabattage de l'extrémité du corps tubulaire qui accueille ladite structure sur toute sa circonférence au moyen d'un outil d'ourlage,
un perfectionnement selon lequel le procédé comprend une étape d'embossage formant une première nervure dans la paroi latérale du carton couvercle et une deuxième nervure de forme conjuguée à celle de la première nervure dans la paroi latérale du corps tubulaire, les dites nervures étant formées dans une zone située entre ladite ligne périphérique de prédécoupe de la paroi du corps tubulaire et le niveau de la base de ladite cuvette

La présente invention offre donc un procédé de fabrication d'un système de maintien du carton-couvercle par clipsage des deux nervures l'une dans l'autre, permettant d'ouvrir le carton-couvercle avec ou sans rupture de points d'attache, dont la présence n'est plus indispensable, et une re-fermeture franche pour conserver plus longtemps le produit quand la membrane de sécurité est retirée à la première utilisation. L'enclipsage d'une nervure dans l'autre est d'une part ressenti par la main de l'utilisateur et d'autre part produit un léger bruit de claquement qui confirme à l'utilisateur que la fermeture est complète.

On connaît divers systèmes de clipsage utilisés pour des boîtes en métal ou plastique réalisés par emboutissage, moulage ou rainurage ou bien avec une pièce en métal ou plastique rapportée. Dans le cas des emballages en carton précités avec couvercle et membrane en matériaux cellulosiques façonnés simultanément il n'est pas question, pour des raisons écologiques et économiques, de placer un système de clipsage rapporté en métal ou en plastique. La présente invention permet de réaliser un système de clipsage sans apport de pièce externe, dans le cadre des diverses opérations de finition du couvercle.

L'invention a également pour objet un emballage tel que obtenu par le procédé défini ci-dessus, à savoir un emballage en carton comprenant un corps tubulaire fait d'une ou plusieurs couches d'un matériau cartonné et une structure obturante assemblée au corps tubulaire de manière étanche, ladite structure obturante comprenant un carton-couvercle et une membrane de sécurité, sous forme d'une cuvette présentant une base et une paroi latérale parallèle à la paroi intérieure du corps tubulaire, ledit emballage présentant une prédécoupe de la paroi latérale du corps tubulaire et de la membrane de sécurité suivant au moins une partie d'une ligne périphérique située au-dessus de la base de ladite cuvette, au moins un rabat de l'extrémité du corps tubulaire qui accueille ladite structure obturante sur toute sa circonférence, caractérisé en ce que ledit emballage comprend une première nervure dans la paroi latérale du carton-couvercle et une deuxième nervure, de forme conjuguée à celle de la première nervure, dans la paroi latérale du corps tubulaire, les dites nervures étant formées sensiblement transversalement par rapport à l'axe du corps tubulaire, dans une zone située entre ladite ligne périphérique de prédécoupe de la paroi du corps tubulaire et la base de ladite cuvette.

Des modes d'exécution particuliers sont définis dans les revendications dépendantes.

### BRÈVE DESCRIPTION DES FIGURES

D'autres caractéristiques et avantages de l'invention ressortiront à la lecture de la description qui suit, en référence aux figures annexées, qui illustrent :
- la figure 1, une vue schématique en coupe longitudinale partielle d'un mode d'exécution d'emballage au moment de son introduction dans un dispositif d'embossage selon l'invention ;
- la figure 2, une vue schématique en coupe longitudinale partielle des pièces de la figure 1 pendant l'opération d'embossages par le dispositif de la figure 1 ;
- la figure 3, une vue schématique en coupe longitudinale partielle de l'extraction d'un emballage d'un dispositif d'embossage, après embossages ;
- La figure 4, une vue schématique en coupe longitudinale partielle de l'emballage résultant des opérations précédentes ;
- La figure 5, une vue latérale, avec une portion en coupe, de deux boîtes, issues d'emballages selon l'invention après poses des fonds de boîtes, superposées en gerbage ;
- La figure 6, une vue en perspective d'un emballage de section transversale circulaire, avec une charnière, en position ouverte ;
- La figure 7, une vue en plan d'une structure obturante encore sous forme d'aplat, destinée à l'emballage de la figure 6 ;
- Les figures 8a et 8b montrent des vues d'un emballage de section carrée, avec charnière, respectivement fermé et ouvert ;
- Les figures 9a et 9b montrent des vues d'un emballage de section circulaire, avec charnière, respectivement fermé et ouvert ;
- Les figures 10a et 10b montrent des vues d'un emballage de section triangulaire, avec charnière, respectivement fermé et ouvert ;

### DESCRIPTION DÉTAILLÉE DE MODES DE RÉALISATION

Le procédé de fabrication d'un mode de réalisation d'un couvercle clipsable est illustré par les figures 1, 2 et 3. L'emballage tubulaire 1 est encore dans la machine multiposte qui façonne le carton-couvercle avec sa membrane, ainsi que l'extrémité du corps tubulaire, de telle sorte à conserver encore l'ensemble dans un état humide et chaud pour permettre toutes les opérations de finition dans les meilleures conditions. Le scellage de la structure obturante, la prédécoupe 4 du couvercle, l'ourlage des bandes de carton, la création d'un profil de gerbage 5 du bord supérieur du corps tubulaire au moyen d'un outil à galet choisi en fonction du profil mâle de gerbage d'un fonds de boîte destinée à venir s'empiler sur ledit emballage en carton, tels que décrits dans les demandes de brevet FR 2 716 408 ou FR 2 986 514 sont déjà réalisés.

Le façonnage du système de clipsage du couvercle est réalisé immédiatement après le façonnage de la fonction gerbage si celle-ci est demandée, ou celui de la fonction ourlage si le gerbage n'est pas nécessaire, par exemple pour des boîtes de grande hauteur qui sont placées dans les rayons des points de vente sans possibilité de gerbage.
Le poste installé sur la machine pour réaliser l'embossage est constitué
d'une unité de profilage développée dans le cadre de la présente invention pour cette opération. Cette unité comprend une matrice 6 et un outil de profilage, qui dans les figures1-3 est un galet plongeur 8.
Cette unité peut être :
- Tournante avec galet plongeur pour des boîtes rondes ;
- Tournante avec galet plongeur et avec une came de copie du profil, pour des boîtes de formes diverses telles que des boîtes polygonales avec des angles arrondis ;
- Statique avec des secteurs expansibles pour des boîtes rondes ou de forme quelconque.
Le fonctionnement d'une unité tournante est décrit ci-dessous.
1^{ère} opération : comme illustré par la figure 1, l'emballage tubulaire 1, placé sur un plateau indexeur, est introduit dans une matrice 6 pourvue d'un profil femelle, dont la partie supérieure 3, telle qu'illustrée dans les figures 1,2 et 3, est adaptée au profil de gerbage 5 réalisé précédemment. Le profil intérieur latéral de la matrice 6 présente un léger jeu 11 par rapport au profil extérieur du corps tubulaire 2. L'unité de profilage met en place le galet de profilage 8 à l'intérieur du corps tubulaire et de la structure obturant, à hauteur de travail, c'est-à-dire entre la ligne périphérique de prédécoupe 4 de la paroi du corps tubulaire et le niveau de la base de la cuvette formée par la structure obturante 14.
2ème opération : comme illustré dans la figure 2, l''unité se met en rotation et plonge progressivement le galet de profilage 8 pour déformer simultanément la paroi latérale de la structure obturante 14, en particulier le carton couvercle, et le corps tubulaire 2. Pour ce faire la matrice 6 présente une creusure 7 dans laquelle s'enfoncent la portion du corps tubulaire et du carton couvercle impactées par le galet. Ainsi sont générés une nervure 12 du corps tubulaire et une nervure 13 du carton couvercle de formes conjuguées, la nervure 13 étant logée dans le creux de la nervure 12, elle-même épousant la creusure 7.
   Selon un mode d'exécution préféré du galet de profilage 8, celui-ci présente une face d'appui supérieure 9 inclinée de 20 à 40°, en particulier 30°, par rapport à la verticale et une face d'appui inférieure 10 inclinée de 10 à 20°, en particulier 15° par rapport à la verticale, pour générer des nervures 12, 13 optimisées quant à leur profil pour la fonction clipsage.
3ème opération : comme illustré dans la figure 3, lorsque l'action du galet et l'action de la matrice sont terminées le profil de clipsage est réalisé. L'unité de profilage avec son galet 8 est retirée. Quant à la matrice 6, cette dernière présente un jeu suffisant au passage du profil extérieur du corps tubulaire qui a augmenté localement, au niveau de l'embossage, d'environ 1 à 1,5 mm par rapport au périmètre extérieur du reste du corps tubulaire.
4ème opération : l'emballage ainsi dégagé du galet et de la matrice est retiré puis éjecté de la machine de façonnage.

Dans le cas d'une unité de profilage statique les opérations sont les mêmes pour l'action du secteur expansible.

La fonction clipsage prend toute son efficacité quelques heures après que l'emballage a complètement séché et refroidi.

Dans le cas où le corps tubulaire est constitué d'un matériau composite sec, la fonction clipsage est également réalisable. Dans ce cas, pour obtenir le profil embossé adéquat, l'unité de profilage est équipée d'un système chauffant permettant la mise en température du galet ou du secteur expanseur.

Les emballages selon l'invention peuvent présenter une ligne de découpe de couvercle sur toute la périphérie du corps tubulaire, éventuellement en laissant subsister deux à trois points d'attache. Dans ce mode d'exécution, à l'ouverture, le couvercle se détache entièrement du corps tubulaire. Ce mode d'exécution est particulièrement bien adapté aux emballages de section transversale circulaire mais peut aussi être utilisé pour des emballages présentant d'autres sections transversales.

Selon d'autres modes d'exécution, la découpe laisse subsister au moins une portion de cette ligne non découpée. En associant une telle découpe avec des embossages selon l'invention, on réalise un couvercle clipsable avec une ou plusieurs charnière(s) dont des exemples sont illustrés par la figure 6, qui montre un couvercle 102 restant rattaché au corps tubulaire 101 par sa charnière, ou encore dans les figures 8a-10b. Dans ces modes d'exécution, il est préférable que la membrane de sécurité 103 ait subi une prédécoupe locale de son bord, comme cela est illustré par la prédécoupe locale 106 sur la figure 7, de façon à ce que cette zone de son bord s'arrête en dessous du niveau de la charnière et vienne en continuité de la découpe ultérieure du corps tubulaire, qui ne réalise pas celle de la membrane dans la zone de la charnière. La prédécoupe 106, réalisée par exemple au moyen d'un poinçon-matrice, joue un rôle similaire à l'indentation 105 de la base de la languette 104 pour faciliter le « pelage » de la membrane de sécurité 103 lors de la première ouverture de la future boîte sans en déchirer la partie horizontale.

Dans le cas des couvercles clipsables avec charnière, il n'est pas nécessaire que les embossages du couvercle et du corps tubulaire s'étendent sur toute ou la majeure partie de leur périphérie. On peut avantageusement, en ce qui concerne la durée de l'opération de formation des embossages, limiter leur extension à une ou plusieurs zones judicieusement choisies. Dans le cas d'emballages de section polygonale on peut limiter les embossages aux zones formant les angles arrondis car des embossages réalisés sur des portions rectilignes sont peu efficaces. Des exemples de tels emballages sont constitués par l'emballage carré et l'emballage triangulaire représentés aux figures 8a, 8b, 10a, 10b, dans lesquels les zones d'embossages et les nervures résultantes 112, 113 sont limitées aux angles arrondis situés à l'opposé des deux charnières.

## Revendications

1. Procédé de fabrication d'un emballage en carton comprenant un corps tubulaire (1) fait d'une ou plusieurs couches d'un matériau cartonné et une structure obturante (2) assemblée au corps tubulaire de manière étanche, ladite structure obturante comprenant un carton-couvercle et une membrane de sécurité, ledit procédé comprenant
- l'introduction de ladite structure obturante dans un outil de formage, de pose et de scellage, le chauffage et la mise en forme de ladite structure obturante sous forme d'une cuvette présentant une base et une paroi latérale parallèle à la paroi intérieure du corps tubulaire, et le scellage de la cuvette dans le dit corps tubulaire au moyen du dit outil de formage, de pose et de scellage,
- la prédécoupe (4) de la paroi latérale du corps tubulaire et de la membrane de sécurité en suivant au moins une partie d'une ligne périphérique située au-dessus de la base de la dite cuvette,
- au moins un rabattage de l'extrémité du corps tubulaire qui accueille ladite structure sur toute sa circonférence au moyen d'un outil d'ourlage **caractérisé en ce que**
le procédé comprend une étape d'embossage formant une première nervure (13) dans la paroi latérale du carton couvercle et une deuxième nervure (12) de forme conjuguée à celle de la première nervure dans la paroi latérale du corps tubulaire(2), les dites nervures étant formées sensiblement transversalement dans une zone située entre ladite ligne périphérique de prédécoupe (4) de la paroi du corps tubulaire et la base de ladite cuvette .

2. Procédé selon la revendication 1, **caractérisé en ce que** l'ourlé formé par rabattage est transformé par pressions en un ourlé profilé à plat.

3. Procédé selon la revendication 2, **caractérisé par** la création d'un profil de gerbage femelle (5) dans ledit ourlé profilé à plat au moyen d'un outil à galet choisi en fonction du profil mâle de gerbage d'un fonds de boîte destinée à venir s'empiler sur ledit emballage en carton.

4. Procédé selon l'une quelconque des revendications 1-3, **caractérisé en ce qu'**il met en oeuvre une unité de profilage comprenant une matrice femelle (6) dont le profil intérieur latéral est conjugué au profil transversal extérieur du corps tubulaire tout en présentant une creusure (7) adaptée à accueillir la dite première nervure (13), et un outil de profilage impactant la paroi du carton couvercle.

5. Procédé selon la revendication 4, **caractérisée en ce que** l'unité de profilage est tournante et que l'outil de profilage est un galet plongeur (8).

6. Procédé selon la revendication 5, **caractérisé en ce que** le galet plongeur (8) présente une face d'appui supérieure (9) inclinée de 20 à 40°, en particulier 30°, par rapport à la verticale et une face d'appui inférieure (10) inclinée de 10 à 20°, en particulier 15° par rapport à la verticale.

7. Procédé selon la revendication 4, **caractérisée en ce que** l'unité de profilage est statique avec des secteurs expansibles.

8. Emballage en carton comprenant un corps tubulaire (2) fait d'une ou plusieurs couches d'un matériau cartonné et une structure obturante (14) assemblée au corps tubulaire de manière étanche, ladite structure obturante comprenant un carton-couvercle et une membrane de sécurité, sous forme d'une cuvette présentant une base et une paroi latérale parallèle à la paroi intérieure du corps tubulaire, ledit emballage présentant une prédécoupe (4) de la paroi latérale du corps tubulaire et de la membrane de sécurité suivant au moins une partie d'une ligne périphérique située au-dessus de la base de la dite cuvette , au moins un rabat ou un ourlé (5) de l'extrémité du corps tubulaire qui accueille ladite structure obturante sur toute sa circonférence, **caractérisé en ce que** ledit emballage comprend
une première nervure (13) dans la paroi latérale du carton couvercle et une deuxième nervure (12) de forme conjuguée à celle de la première nervure dans la paroi latérale du corps tubulaire(2), les dites nervures étant formées sensiblement transversalement par rapport à l'axe du corps tubulaire dans une zone située entre ladite ligne périphérique de prédécoupe (4) de la paroi du corps tubulaire et la base de ladite cuvette, et formant un dispositif de clipsage du carton couvercle avec le corps tubulaire.

9. Emballage selon la revendication 8, présentant une ligne de découpe de couvercle sur toute la périphérie du corps tubulaire, optionnellement en laissant subsister des points d'attache.

10. Emballage selon la revendication 8, **caractérisée en ce que** la découpe laisse subsister au moins une portion de ladite ligne de prédécoupe non découpée, pour constituer une charnière.

11. Emballage selon la revendication précédente, **caractérisé en ce que** les zones d'embossages sont limitées à des zones arrondies (112,113) situées à l'opposé de la ou des portion(s) de ladite ligne de prédécoupe non découpée(s).

## Patentansprüche

1. Verfahren zur Herstellung eine Verpackung aus Karton, umfassend einen rohrförmigen Körper (1), der aus einer oder mehreren Schichten eines kartonierten Materials und einer Verschlussstruktur (2) hergestellt ist, die auf den rohrförmigen Körper auf dichte Weise montiert ist, wobei die Verschlussstruktur einen Kartondeckel und eine Sicherheitsmembran umfasst, wobei das Verfahren Folgendes umfasst:
- Einführen der Verschlussstruktur in ein Werkzeug zur Formgebung, zur Ablage und zur Abdichtung, Erwärmen und Formgeben der Verschlussstruktur in Form einer Schüssel die eine Basis und eine seitliche Wand aufweist, die parallel zur Innenwand des rohrförmigen Körpers ist, und Abdichten der Schüssel in dem rohrförmigen Körper mit Hilfe des Werkzeugs zur Formgebung, zur Ablage und zur Abdichtung,
- Vorschneiden (4) der seitlichen Wand des rohrförmigen Körpers und der Sicherheitsmembran gemäß mindestens einem Teil einer Umfangslinie, die sich über der Basis der Schüssel befindet,
- mindestens ein Herunterklappen des Endes des rohrförmigen Körpers, wodurch die Struktur auf ihrem ganzen Umfang mit Hilfe eines Saumwerkzeugs aufgenommen wird,
**dadurch gekennzeichnet, dass**
das Verfahren einen Schritt des Prägens umfasst, der eine erste Rippe (13) in der seitlichen Wand des Kartondeckels und eine zweite Rippe (12) bildet, die eine Form aufweist, die an diejenige der ersten Rippe in der seitlichen Wand des rohrförmigen Körpers (2) angepasst ist, wobei die Rippen im Wesentlichen quer in einem Bereich gebildet sind, der sich zwischen der Umfangslinie des Vorschnitts (4) der Wand des rohrförmigen Körpers und der Basis der Schüssel befindet.

2. Verfahren nach Anspruch 1, **dadurch gekennzeichnet, dass** der Saum, gebildet durch Herunterklappen, durch Drücke in einen flachen Profilsaum umgewandelt wird.

3. Verfahren nach Anspruch 2, **gekennzeichnet durch** die Erzeugung eines aufnehmenden Stapelprofils (5) in dem flachen Profilsaum mit Hilfe eines Werkzeugs mit Rolle, ausgewählt je nach dem Eindringende Stapelprofil eines Schachtelbodens, das ausgelegt ist, um auf der Verpackung aus Karton gestapelt zu werden.

4. Verfahren nach einem beliebigen der Ansprüche 1 - 3, **dadurch gekennzeichnet, dass** es eine Profilierungseinheit durchführt, umfassend eine aufnehmende Matrix (6), dessen seitliches Innenprofil an das äußere Querprofil des rohrförmigen Körpers angepasst ist und gleichzeitig eine Vertiefung (7) aufweist, die ausgelegt ist, um die erste Rippe (13) aufzunehmen, und ein Profilierungswerkzeug, das auf die Wand des Kartondeckels trifft.

5. Verfahren nach Anspruch 4, **dadurch gekennzeichnet, dass** die Profilierungseinheit drehend ist und das Profilierungswerkzeug eine Tauchrolle (8) ist.

6. Verfahren nach Anspruch 5, **dadurch gekennzeichnet, dass** die Tauchrolle (8) eine obere Auflageseite (9), die von 20 bis 40º, insbesondere 30º, mit Bezug auf die Vertikale, und eine untere Auflageseite (10) aufweist, die von 10 bis 20º, insbesondere 15º mit Bezug auf die Vertikale geneigt ist.

7. Verfahren nach Anspruch 4, **dadurch gekennzeichnet, dass** die Profilierungseinheit statisch mit ausziehbaren Sektoren ist.

8. Verpackung aus Karton, umfassend einen rohrförmigen Körper (2), hergestellt aus einer oder aus mehreren Schichten eines kartonierten Materials und einer Verschlussstruktur (14), die auf den rohrförmigen Körper auf dichte Weise montiert ist, wobei die Verschlussstruktur einen Kartondeckel und eine Sicherheitsmembran in Form einer Schüssel umfasst, die eine Basis und eine seitliche Wand aufweist, die parallel zur Innenwand des rohrförmigen Körpers ist, wobei die Verpackung einen Vorschnitt (4) der seitlichen Wand des rohrförmigen Körpers und der Sicherheitsmembran gemäß mindestens einem Teil einer Umfangslinie aufweist, die sich unter der Basis der Schüssel befindet, mindestens eine Klappe oder einen Saum (5) des Endes des rohrförmigen Körpers, der/die die Verschlussstruktur auf ihrem gesamten Umfang aufnimmt, **dadurch gekennzeichnet, dass** die Verpackung Folgendes umfasst:
eine erste Rippe (13) in der seitlichen Wand des Kartondeckels und eine zweite Rippe (12) mit einer Form, die an diejenige der ersten Rippe in der seitlichen Wand des rohrförmigen Körpers (2) angepasst ist, wobei die Rippen im Wesentlichen quer mit Bezug auf die Achse des rohrförmigen Körpers in einem Bereich gebildet sind, der sich zwischen der Umfangslinie des Vorschnitts (4) der Wand des rohrförmigen Körpers und der Basis der Schüssel befindet und eine Vorrichtung zum Klipsen des Kartondeckels mit dem rohrförmigen Körper bildet.

9. Verpackung nach Anspruch 8, aufweisend eine Schnittlinie des Deckels auf dem gesamten Umfang des rohrförmigen Körpers, optional indem Befestigungspunkte übrig gelassen werden.

10. Verpackung nach Anspruch 8, **dadurch gekennzeichnet, dass** der Einschnitt mindestens einen Abschnitt der nicht geschnittenen Vorschnittlinie übrig lässt, um ein Gelenk zu bilden.

11. Verpackung nach dem vorhergehenden Anspruch, **dadurch gekennzeichnet, dass** die Prägebereiche auf abgerundete Bereiche (112, 113) begrenzt sind, die sich gegenüber dem oder den Abschnitt(en) der nicht geschnittenen Vorschnittlinie befinden.

## Claims

1. A method for manufacturing a cardboard package comprising a tubular body (1) made from one or several layers of a cardboard-covered material and a closing structure (2) assembled in an airtight manner to the tubular body, said closing structure comprising a cover cardboard and a safety membrane, said method comprising:
- introducing said closing structure into a shaping, placing and sealing tool, heating and shaping said closing structure in the form of a basin having a base and a side wall parallel to the inner wall of the tubular body, and sealing the basin in said tubular body using said shaping, placing and sealing tool,
- pre-cutting (4) the side wall of the tubular body and the safety membrane following at least part of a peripheral line located above the base of said basin,
- at least one folding of the end of the tubular body that accommodates said structure over its entire circumference using a hemming tool,
**characterized in that**
the method comprises an embossing step forming a first rib (13) in the side wall of the cover cardboard and a second rib (12) with a shape conjugated to that of the first rib in the side wall of the tubular body (2), said ribs being formed substantially transversely in a zone situated between said peripheral precutting line (4) of the wall of the tubular body and the base of said basin.

2. The method according to claim 1, **characterized in that** the hem formed by the folding down is transformed by pressure into a flat profiled hem.

3. The method according to claim 2, **characterized by** the creation of a female stacking profile (5) in said flat profiled hem using a roller tool chosen as a function of the male stacking profile of a box bottom intended to be stacked on said cardboard package.

4. The method according to any one of claims 1 to 3, **characterized in that** it implements a profiling unit comprising a female die (6), the lateral inner profile of which is conjugated to the outer transverse profile of the tubular body while having a hollow (7) suitable for accommodating said first rib (13), and a profiling tool impacting the wall of the cover cardboard.

5. The method according to claim 4, **characterized in that** the profiling unit rotates and that the profiling tool is a plunger roller (8).

6. The method according to claim 5, **characterized in that** the plunger roller (8) has an upper bearing face (9) inclined by 20 to 40°, in particular 30°, relative to the vertical and a lower bearing face (10) inclined by 10 to 20°, in particular 15° relative to the vertical.

7. The method according to claim 4, **characterized in that** the profiling unit is static with expandable sectors.

8. A cardboard package comprising a tubular body (2) made from one or several layers of a cardboard-covered material and a closing structure (14) assembled in an airtight manner to the tubular body, said closing structure comprising a cover cardboard and a safety membrane, in the form of a basin having a base and a side wall parallel to the inner wall of the tubular body, said package having a precut (4) of the side wall of the tubular body and the safety membrane following at least part of a peripheral line situated above the base of said basin, at least one flap or hem (5) of the end of the tubular body that accommodates said closing structure over its entire circumference, **characterized in that** said package comprises
a first rib (13) in the side wall of the cover cardboard and a second rib (12) with a shape conjugated to that of the first rib in the side wall of the tubular body (2), said ribs being formed substantially transversely relative to the axis of the tubular body in a zone situated between said peripheral precut line (4) of the wall of the tubular body and the base of said basin, and forming a clip-on device for clipping the cover on the tubular body.

9. The package according to claim 8, having a precut cover line over the entire periphery of the tubular body, optionally while allowing fastening points to remain.

10. The package according to claim 8, **characterized in that** the precut allows at least a portion of said precut line that is not cut out to remain, to constitute a hinge.

11. The package according to the preceding claim, **characterized in that** the embossing zones are limited to rounded zones (112, 113) situated opposite the portion(s) of said precut line that are not cut.
